# EUROPÄISCHE PATENTSCHRIFT

(11) **EP 3 843 588 B1**
(45) Veröffentlichungstag und Bekanntmachung des Hinweises auf die Patenterteilung: **11.10.2023**
(21) Anmeldenummer: 19762125.3
(22) Anmeldetag: 29.08.2019
(51) Int. Cl.: A47C 7/40, A47C 7/46

(54) **RÜCKENLEHNE, INSBESONDERE FÜR EINEN SITZ**
BACKREST, IN PARTICULAR FOR A SEAT
DOSSIER, EN PARTICULIER POUR UN SIÈGE

(30) Priorität: 29.08.2018 DE 102018121143; 18.09.2018 DE 102018122906
(43) Veröffentlichungstag der Anmeldung: 07.07.2021
(73) Patentinhaber: Teamobility GmbH, 71034 Böblingen (DE); Grifka, Joachim, 93080 Pentling (DE)
(72) Erfinder: GRIFKA, Joachim, 93080 Pentling (DE); TOMFORDE, Johann, 71069 Sindelfingen (DE)
(74) Vertreter: Mammel und Maser Patentanwälte PartG mbB
(86) Internationale Anmeldenummer: PCT/EP2019/073096
(87) Internationale Veröffentlichungsnummer: WO 2020/043827

(56) Entgegenhaltungen:
- CN-U- 204 467 516
- US-A1- 2012 007 400
- US-B1- 7 278 688

## Beschreibung

Die Erfindung betrifft eine Rückenlehne, insbesondere für einen Sitz.

Für Sitze ist allgemein bekannt, eine Rückenlehne auszugestalten, welche im Wesentlichen einem Verlauf der Wirbelsäule entspricht und dem Nutzer ein bequemes Sitzen ermöglicht. Dabei ist bei Fahrzeugsitzen zumeist eine Lordosenstütze vorgesehen, welche im Beckenbereich und in der Lendenwirbelsäule wirkt.

Darüber hinaus ist aus der DE 10 2014 112 339 A1 eine Thoraxstütze für eine Rückenlehne bekannt. Diese Thoraxstütze befindet sich an der Rückenlehnfläche, und zwar an der dem Benutzer zugewandten Seite. Diese Thoraxstütze ist im Wesentlichen als eine Platte oder Scheibe ausgebildet, welche im mittleren Bereich eine V-Form umfasst, die einen oberen Rand der Thoraxstütze begrenzt. Eine solche Thoraxstütze wirkt als Brustwirbelstütze.

Aus der US 2012/007400 A1 ist ein Stuhl mit einer Rückenlehne bekannt. Diese Rückenlehne umfasst eine Lehnenstruktur, welche eine Bespannung aufnimmt. Innerhalb der Bespannung ist eine höhenverstellbare Wirbelsäulenstütze vorgesehen. Aus der CN 204 467 516 U ist des Weiteren ein Stuhl mit einer zweiteiligen Rückenlehne bekannt. Jede Hälfte der Rückenlehne ist gelenkig an einer horizontalen Befestigungsplatte aufgenommen, welche in der Höhe einstellbar ist. Ein analoger Aufbau ist aus der US 7 278 688 B1 bekannt.

Der Erfindung liegt die Aufgabe zugrunde, eine Rückenlehne, insbesondere für einen Sitz, mit einer Thoraxstütze zu schaffen, welche eine verbesserte Stützung des Oberkörpers für den Nutzer eines Sitzes ermöglicht.

Diese Aufgabe wird entsprechend der Merkmalskombination von Anspruch 1 durch eine Rückenlehne mit einer Lehnenstruktur, welche eine Bespannung oder eine Bepolsterung umfasst, die eine Rückenlehnenfläche bilden, und mit einer Thoraxstütze gelöst, welche zwei voneinander getrennte plattenförmige Stützflächen aufweist. Durch diese Thoraxstütze kann eine individuelle Entlastung der Wirbelsäule erfolgen, da diese Thoraxstütze das Gewicht des Oberkörpers des Nutzers besonders abstützt. Dadurch werden Rückenschmerzen bei einer längeren Nutzung des Sitzes reduziert oder verhindert. Durch die plattenförmigen Stützflächen, die getrennt voneinander ausgebildet sind, kann jede Stützfläche individuell als Brustwirbelstütze wirken, insbesondere, wenn der Nutzer auch nur geringfügig seine Sitzposition ändert.

Die Stützflächen der Thoraxstütze sind in der Geometrie spiegelbildlich zu einer Längserstreckung der Thoraxstütze ausgebildet. Durch diese Symmetrie kann eine gleiche Wirkung der Stützflächen auf der linken und rechten Seite der Wirbelsäule des Nutzers erfolgen.

Die Stützflächen der Thoraxstütze sind bevorzugt in der Höhe zur Lehnenstruktur einstellbar. Diese können unabhängig voneinander in der Höhe einstellbar ausgebildet als auch gemeinsam in der Höhe verstellbar an der Lehnenstruktur angeordnet sein. Des Weiteren sind bevorzugt die Stützflächen der Thoraxstütze im Abstand zueinander einstellbar.

Jede Stützfläche ist bevorzugt an einem eigenen Gelenk vorgesehen, und jedes Gelenk ist mit einer Befestigungsplatte verbunden, die an der Lehnenstruktur befestigt ist. Dies ermöglicht, dass die beiden Stützflächen unabhängig voneinander eine Nachgiebigkeit oder Schwenk- oder Drehbewegung durch das Gelenk ausüben können. Bevorzugt ist als Gelenk ein sogenanntes Dondola-Gelenk vorgesehen, welches eine taumelnde Bewegung der Stützfläche um den Angriffspunkt an dem Gelenk ermöglicht. Während der Taumelbewegung kann dieses Gelenk nahezu gleiche Widerstände aufweisen. Dies führt zu einem angenehmen Sitzempfinden einerseits und andererseits einer aktiven Abstützwirkung.

In einer nicht-erfindungsgemäßen Ausführung können die beiden Stützflächen mit einem Abstand zueinander unmittelbar an einer gemeinsamen Befestigungsplatte vorgesehen sein. Der Abstand zwischen den beiden Stützflächen ist geringfügig größer als die Breite einer Wirbelsäule, sodass die Wirbelsäule ohne Abstützung zwischen den beiden Stützflächen positioniert werden kann. Bei dieser Ausführungsform ist bevorzugt die Befestigungsplatte über ein Gelenk an der Lehnenstruktur vorgesehen.

Erfindungsgemäß ist vorgesehen, dass die Stützflächen an einer Stützflächeaufnahme vorgesehen sind, welche Stützflächeaufnahme über ein Gelenk an der Befestigungsplatte befestigt sein kann oder unmittelbar von der Befestigungsplatte aufgenommen werden kann. Die Befestigungsplatte wiederum kann unmittelbar oder über ein Gelenk an der Lehnenstruktur vorgesehen sein. Insbesondere bei großflächigen Stützflächen ist eine Stützflächenaufnahme von Vorteil, welche eine großflächige Abstützung der Stützfläche ermöglicht. Erfindungsgemäß ist die Stützflächenaufnahme in der Fläche größer als die Befestigungsplatte ausgebildet, wodurch eine verbesserte Abstützwirkung erzielt wird.

Des Weiteren weist bevorzugt die Stützfläche eine parallelogrammförmige oder ovale Grundfläche auf, wobei zwischen den beiden Stützflächen zur Schulterstütze weisend eine V-förmige oder V-förmig gerundete Aufweitung gebildet ist. Dadurch ist ermöglicht, dass die Wirbelsäule und die Schulterblätter relativ frei beweglich sind und die Thoraxstütze unterhalb der Schulterblätter anliegt und eine passende Unterstützung bildet.

Die Stützfläche der Thoraxstütze ist bevorzugt aus einem Schaumstoffmaterial oder zumindest einem Fluidkissen ausgebildet. Dieses Fluidkissen kann mit einem Gel oder einem Gas, insbesondere luftgefüllt, sein. Die Stützfläche kann aus einem oder mehreren aneinander gereihten oder ineinander verschachtelten Fluidkissen vorgesehen sein. Bei mehreren Fluidkissen, die eine gemeinsame Stützfläche bilden, können diese Fluidkissen auch in der Befüllung mit dem Fluid unterschiedlich ausgebildet sein, um somit wiederum eine spezifische Anpassung zur Abstützung der Wirbelgelenke zu ermöglichen.

Des Weiteren ist bevorzugt vorgesehen, dass die Stützflächen der Thoraxstütze an einer Rückseite der Bespannung anliegen oder angreifen. Dadurch kann ein einfacher und konstruktiver Aufbau bei der Verwendung einer Bespannung, insbesondere Netzbespannung, vorgesehen sein, welche von der Lehnenstruktur aufgespannt gehalten ist.

Alternativ können die Stützflächen der Thoraxstütze innerhalb einer Bepolsterung einer Rückenlehne vorgesehen sein. Eine solche Bepolsterung kann bei einem Stuhl, insbesondere Arbeitsstuhl, Esszimmerstuhl oder dergleichen, vorgesehen sein. Eine solche Bepolsterung kann auch bei einer Rückenlehne eines Fahrzeugsitzes vorgesehen sein. Durch die Positionierung der Stützflächen der Thoraxstütze innerhalb der Bepolsterung ist diese von außen nicht sichtbar. Dennoch kann diese bevorzugt in der Höhe auf die Größe des Benutzers eingestellt werden und/oder die Stützflächen können im Abstand zueinander ebenfalls eingestellt werden. Eine solche Einstellung kann motorisch unterstützt sein. Insbesondere kann jede Stützfläche bei einem Sitz, insbesondere Fahrzeugsitz, einzeln motorisch angetrieben sein. Auch können beide Stützflächen gleichzeitig in der Höhe mittels eines Motors verfahrbar angesteuert sein.

Des Weiteren ist bevorzugt die Lehnenstruktur in Form einer Rahmenkonstruktion vorgesehen. Insbesondere kann bei der Ausgestaltung eines Arbeitsstuhles oder Fahrzeugsitzes eine solche Rahmenkonstruktion vorgesehen sein. Alternativ kann die Lehnenstruktur auch als ein bionisches Skelett ausgebildet sein, welches zumindest einen in vertikaler Richtung verlaufenden Steg aufweist, der an seinem oberen Ende seitlich abstehende obere Flügel als Schulterstütze und im mittleren Bereich seitlich abstehende Flügel als Brustwirbelstütze aufweist. Durch dieses bionische Skelett wird eine erhebliche Gewichtseinsparung für die Ausgestaltung der Rückenlehne ermöglicht. Gleichzeitig kann eine ergonomische Anordnung der Bespannung geschaffen werden. Insbesondere kann durch die Flügel im mittleren Bereich eine Brustwirbelstütze geschaffen werden, durch welche das Gewicht des Oberkörpers des Nutzers gut aufgenommen werden kann.

Bevorzugt sind im unteren Bereich des zumindest eines in vertikaler Richtung verlaufenden Steges seitlich abstehende Flügel als Stütze im Übergang von der Lendenwirbelsäule zur Brustwirbelsäule vorgesehen. Dadurch kann eine zusätzliche Stützwirkung erzielt werden.

Gemäß einer Ausführungsform endet der Steg der Lehnenstruktur im Lordosenbereich. Bei einer solchen Ausführungsform ist die Rückenlehne getrennt zur Sitzfläche angeordnet. Die Rückenlehne ist dadurch auch unabhängig von der Sitzfläche in der Höhe zur Sitzfläche einstellbar, wodurch ein zusätzlicher Komfort erzielt wird.

Alternativ kann der Steg an den Lendenwirbelbereich anschließend einen Anschlussabschnitt aufweisen, der an die Sitzfläche ankoppelbar, mit dieser verbunden ist oder unmittelbar in die Sitzfläche übergeht. In Abhängigkeit der Sitzkonstruktion und der Einbausituation des Sitzes, insbesondere in ein Fahrzeug, kann die Ankopplung oder die unmittelbare Anbindung des Steges des bionischen Skeletts an die Sitzfläche von Vorteil sein.

Die Flügel des bionischen Skeletts sind bevorzugt paarweise und einander gegenüberliegend an dem Steg vorgesehen. Diese können unmittelbar an dem zumindest einen Steg angeformt sein. Diese können auch durch eine dauerhafte oder lösbare Verbindung daran befestigt sein. Insbesondere weisen diese einen gekrümmten Verlauf auf, der dem Verlauf der Rippen ausgehend von der Wirbelsäule bis zu einem seitlichen Bereich der Rippen entspricht. Dadurch kann eine Seitenführung für den Nutzer an der Rückenfläche geschaffen sein. Die Flügel können auch einen geraden Verlauf aufweisen.

Eine weitere bevorzugte Ausgestaltung der Rückenlehne sieht vor, dass das Skelett aus einem Faserverbundwerkstoff, insbesondere einteilig, hergestellt ist. Dieser Faserverbundwerkstoff, der beispielsweise aus Glasfasern, Karbonfasern, Kevlarfasern oder aus einer oder mehreren Gewebebelagen aus den vorstehend genannten Fasern besteht, weist ein geringes Gewicht auf. Gleichzeitig kann eine hohe Stabilität gegeben sein. Zusätzlich kann eine gewünschte Nachgiebigkeit geschaffen werden, indem die Anzahl der Faserlagen unterschiedlich ausgewählt wird, um beispielsweise im Becken- und Lendenbereich eine steifere Ausgestaltung des Steges zu erzielen als im Schulterbereich.

Gemäß einer weiteren bevorzugten Ausführungsform sind am äußeren Ende der mittleren Flügel im Brustwirbelbereich Befestigungs- und/oder Führungselemente vorgesehen, durch welche das bionische Skelett in einer Tragstruktur einer Drehanordnung in einem Führerstand eines Fahrzeugs angeordnet und vorzugsweise in der Höhe einstellbar ist. Diese Tragstruktur kann eine untere Anschlussstelle am Boden oder Chassis des Fahrzeuges sowie eine obere Anschlussstelle am Dach aufweisen, wodurch die Tragstruktur um eine zwischen der oberen und unteren Anschlussstelle gebildete Achse drehbar gelagert ist. Diese Tragstruktur kann einen Tragrahmen umfassen, in dem das bionische Skelett geführt und/oder befestigt ist. Diese Anordnung ermöglicht ein schnelles Ein- und Aussteigen bei einem solchen Fahrzeug. In einem solchen Fall kann das bionische Skelett unabhängig von der Sitzfläche an der Tragstruktur vorgesehen sein, welche einen geschlossenen Rahmen in Form eines vorzugsweise O-förmigen Rahmens aufweist. Die äußeren Enden der mittleren Flügel können in vertikalen Abschnitten dieses Tragrahmens der Tragstruktur angreifen und befestigt sein.

Des Weiteren ist bevorzugt vorgesehen, dass an einem unteren Ende des zumindest einen, in vertikaler Richtung verlaufenden Steges ein Anschlussabschnitt vorgesehen ist, durch welchen das bionische Skelett mit einer Sitzfläche oder mit einem Sitzskelett gekoppelt ist. Dadurch ist die Rückenlehne an die Sitzfläche oder das Sitzskelett angebunden. Sofern die Sitzhöhe verstellt wird, erfolgt automatisch auch eine Verstellung der Rückenlehne in der Höhe. Diese Anordnung ist bevorzugt bei einem Stuhl, insbesondere Bürostuhl oder einem Esszimmerstuhl oder dergleichen, vorgesehen.

Eine vorteilhafte Weiterbildung der Rückenlehne sieht an dem Steg des bionischen Skeletts die Thoraxstütze vor. Diese Thoraxstütze kann außerhalb der Bespannung positioniert sein. Die Thoraxstütze liegt an einer Rückseite der Bespannung an oder ist zu dieser Rückseite der Bespannung mit Abstand positioniert Bei Einnahme einer Sitzposition durch den Nutzer kann die Stützwirkung erzielt werden.

Bevorzugt sind die Stützflächen der Thoraxstütze in der Geometrie spiegelbildlich zum Steg ausgebildet. Durch diese Symmetrie kann eine gleiche Wirkung der Stützflächen auf der linken und rechten Seite der Wirbelsäule des Nutzers erfolgen.

Jede Stützfläche ist bevorzugt an einem eigenen Gelenk vorgesehen, und jedes Gelenk ist mit einer Befestigungsplatte verbunden, die an dem Steg befestigt ist. Dies ermöglicht, dass die beiden Stützflächen unabhängig voneinander eine Nachgiebigkeit oder Schwenk- oder Drehbewegung durch das Gelenk ausüben können. Bevorzugt ist als Gelenk ein sogenanntes Dondola-Gelenk vorgesehen, welches eine taumelnde Bewegung der Stützfläche um den Angriffspunkt an dem Gelenk ermöglicht. Währen der Taumelbewegung kann dieses Gelenk nahezu gleiche Widerstände aufweisen. Dies führt zu einem angenehmen Sitzempfinden einerseits und andererseits einer aktiven Abstützwirkung.

Alternativ kann vorgesehen sein, dass die beiden Stützflächen mit einem Abstand zueinander unmittelbar an einer gemeinsamen Befestigungsplatte vorgesehen sind. Der Abstand zwischen den beiden Stützflächen ist geringfügig größer als die Breite einer Wirbelsäule, so dass die Wirbelsäule ohne Abstützung zwischen den beiden Stützflächen positioniert werden kann. Bei dieser Ausführungsform ist bevorzugt vorgesehen, dass die Befestigungsplatte über ein Gelenk an dem wenigstens einen, in vertikaler Richtung verlaufenden Steg vorgesehen ist.

Eine weitere vorteilhafte Ausgestaltung der Thoraxstütze sieht vor, dass diese in der Höhe entlang des Steges einstellbar ist. Bevorzugt ist die Befestigungsplatte längs des Steges verschiebbar angeordnet. Dadurch kann eine individuelle Anpassung an die Größe des Benutzers erfolgen.

Des Weiteren weist bevorzugt die Stützfläche eine parallelogrammförmige oder ovale Grundfläche auf, wobei zwischen den beiden Stützflächen zur Schulterstütze weisend eine V-förmige Aufweitung gebildet ist. Dadurch ist ermöglicht, dass die Wirbelsäule und die Schulterblätter relativ frei beweglich sind und die Thoraxstütze unterhalb der Schulterblätter anliegt und eine passende Unterstützung bildet.

Die Stützfläche der Thoraxstütze ist bevorzugt aus einem Schaumstoffmaterial oder zumindest einem Fluidkissen ausgebildet. Dieses Fluidkissen kann mit einem Gel oder einem Gas, insbesondere mit Luft, gefüllt sein.

Die Erfindung sowie weitere vorteilhafte Ausführungsformen und Weiterbildungen derselben werden im Folgenden anhand der in den Zeichnungen dargestellten Beispiele näher beschrieben und erläutert. Es zeigen:
Figur 1 eine perspektivische Ansicht von vorne auf eine nichterfindungsgemäße Rückenlehne,
Figur 2 eine schematische Seitenansicht der Rückenlehne gemäß Figur 1,
Figur 3 eine perspektivische Ansicht von hinten auf die Rückenlehne gemäß Figur 1,
Figur 4a eine schematische Seitenansicht einer Thoraxstütze zu Figur 1,
Figur 4b eine schematische Ansicht von oben auf die Thoraxstütze gemäß Figur 4a,
Figur 5 eine schematische Ansicht einer alternativen nicht-erfindungsgemäßen Thoraxstütze gemäß Figur 4,
Figur 6 eine Ansicht von vorne auf die Rückenlehne gemäß Figur 1 in einer drehbaren Tragstruktur,
Figur 7 eine schematische Seitenansicht auf die Tragstruktur gemäß Figur 6,
Figur 8 eine schematische Ansicht von hinten auf die Tragstruktur gemäß Figur 6,
Figur 9 eine perspektivische Ansicht auf die Tragstruktur gemäß Figur 6,
Figur 10 eine schematische Ansicht eines Stuhls mit der Rückenlehne gemäß Figur 1, und
Figur 11 eine schematische Ansicht einer erfindungsgemäßen Rückenlehne mit Thoraxstütze an einem Stuhl zu Figur 10.

In Figur 1 ist perspektivisch eine Rückenlehne 56 dargestellt. Diese Rückenlehne 56 ist für einen Sitz oder einen Stuhl vorgesehen. Die Rückenlehne 56 kann für einen Bürostuhl, Arbeitsstuhl oder dergleichen eingesetzt werden. Bevorzugt kann die Rückenlehne 56 für einen Fahrersitz oder Fahrzeugsitz 12 vorgesehen sein, der in den Figuren 6 bis 8 beispielhaft dargestellt ist.

Die Rückenlehne 56 umfasst gemäß einer ersten Ausführungsform eine Lehnenstruktur 76, die als ein bionisches Skelett ausgebildet ist. Dieses bionische Skelett 76 nimmt eine Bespannung 79 als Sitzbezug auf. Diese Bespannung 79 kann eine Netzbespannung bestehend aus Kunststoff oder einem textilen Material sein. Die Bespannung kann auch aus einem Gewebe bestehen. Alternativ kann die Lehnenstruktur 76 auch als Rahmenkonstruktion ausgebildet sein. Bei einer solchen Rahmenkonstruktion kann ebenso eine Bespannung vorgesehen sein. Auch kann die Rahmenkonstruktion von einer Bepolsterung zumindest teilweise oder vollständig umgeben sein, sodass die Rahmenkonstruktion der Lehnenstruktur von außen nicht unmittelbar sichtbar ist.

Das bionische Skelett 76 umfasst einen in vertikaler Richtung verlaufenden Steg 78. Alternativ können auch mehrere in vertikaler Richtung verlaufende Stege vorgesehen sein. An diesem Steg 78 sind seitlich abstehende Flügel 77, 83, 85 vorgesehen, die in der Anzahl, der Form und/oder der Position anwendungsspezifisch vorgesehen sein können. Der Steg 78 weist einen gekrümmten, insbesondere S-förmigen, Verlauf auf. Dieser Verlauf kann an den Verlauf der Wirbelsäule angepasst werden. Alternativ kann der Steg 78 auch einen geradlinigen Verlauf aufweisen. In einem oberen Bereich, insbesondere Brustwirbelbereich, des Steges 78 sind seitliche Flügel 83 vorgesehen, welche eine Schulterstütze bilden. Im mittleren Bereich des Steges 78 sind mittlere Flügel 77 vorgesehen, die sich seitlich erstrecken. Bevorzugt erstrecken sich diese Flügel 77 seitlich nach außen in einem größeren Umfang als die oberen Flügel 83. Bevorzugt sind im unteren Bereich des Steges 78, insbesondere Lendenwirbelbereich, weitere Flügel 85 vorgesehen. Diese Flügel dienen zur Aufnahme der Bespannung 79 oder einer Bepolsterung, sodass diese sich vom Schulterbereich über den mittleren Bereich bis zum Lendenbereich erstrecken kann.

Das bionische Skelett 76 kann einteilig ausgebildet sein. Alternativ kann der Steg auch mehrere Montagepositionen zum Anbringen der Flügel 83, 77, 85 aufweisen. Die Flügel 83, 77, 85 sind bevorzugt spiegelbildlich zum Steg 78 angeordnet und ausgebildet. Die Flügel 83, 77, 85 sind bevorzugt strebenförmig oder flach rechteckförmig ausgebildet. Diese verjüngen sich bevorzugt zum freien Ende hin. Am jeweiligen freien Ende der Flügel 63, 77, 85 kann eine Halterung zur Aufnahme für die Bespannung 79 vorgesehen sein.

Die Flügel 83, 77, 85 weisen in Abhängigkeit zu deren Position entlang des Steges 78 verschiedene seitliche Erstreckungen sowie verschiedene Krümmungen in Richtung zur Sitzfläche oder Sitzposition des Nutzers auf. Beispielsweise sind die mittleren Flügel 77 mit einer größten seitlichen Erstreckung und zumindest im Endbereich mit einer Krümmung vorgesehen. Dadurch kann über die Bespannung eine verbesserte Abstützung und/oder vergrößerte Rückenlehnenfläche erzielt werden. Die oberen Flügel 83 können in der seitlichen Erstreckung kürzer als die mittleren Flügel 77 ausgebildet sein. Sofern die unteren Flügel 85 vorgesehen sind, können diese der seitlichen Erstreckung der oberen Flügel 83 entsprechen oder geringfügig größer ausgebildet sein. Jedenfalls sind diese kürzer als die mittleren Flügel 77 ausgebildet.

An der Rückenlehne 56 kann eine Thoraxstütze 92 vorgesehen sein. An dem Steg 78 ist eine Führung 91 vorgesehen, durch welche die Thoraxstütze 92 an dem Steg 78 befestigbar ist. Beispielsweise kann die Führung 91 einen länglichen Schlitz im Steg 78 aufweisen, durch welchen ein an einer Befestigungsplatte 95 vorgesehenes Halteelement 89 hindurchführbar und mit einem Handdrehknopf 96 befestigbar ist. Auch kann die Führung 91 den Steg 78 umgreifen und eine lösbare Klemmverbindung oder Rastverbindung umfassen, die an dem Steg 78 angreift. Alternativ kann auch eine Rastschiene mit mehreren Rastpositionen oder eine Klemmleiste zwischen den Stützflächen 93 und dem Steg 78 vorgesehen sein. Bevorzugt ist die Thoraxstütze 92 in der Höhe einstellbar. Die Thoraxstütze 92 umfasst zwei vorzugsweise symmetrisch zum Steg 78 ausgebildete Stützflächen 93. Diese Stützflächen 93 sind bevorzugt unabhängig voneinander auslenkbar.

In Figur 2 ist eine schematische Seitenansicht der Rückenlehne 56 zu Figur 1 dargestellt. In der Seitenansicht ist ersichtlich, dass die Stützfläche 93 der Thoraxstütze 92 durch ein Gelenk 94 mit einer Befestigungsplatte 95 verbunden ist, welche wiederum insbesondere über ein Handrad oder einen Handdrehknopf zum Steg 78 befestigbar ist.

In Figur 3 ist eine perspektivische Ansicht von hinten auf die Rückenlehne 56 gemäß Figur 1 dargestellt. Diese Ansicht zeigt, dass spiegelbildlich zum Steg 78 die Stützflächen 93 beispielsweise zwischen den mittleren Flügeln 77 und dem oberen Flügel 83 vorgesehen sind. Dabei können die Stützflächen 93 auch nach unten verfahren werden, sodass diese im Bereich der mittleren Flügel 77 wirken können.

Bevorzugt erstreckt sich der Steg 78 über die oberen Flügel 83 hinaus und nimmt eine Kopfstütze auf. Diese Kopfstütze 80 ist vorteilhafterweise in der Höhe einstellbar.

Die Thoraxstütze 92 ist bevorzugt zwischen dem Steg 78 und der Bespannung 79 positioniert. Dies geht insbesondere aus Figur 2 hervor. Dadurch kann die Thoraxstütze 92 wahlweise an der Rückenlehne 56 eingesetzt werden. Die Stützflächen 93 der Thoraxstütze 92 greifen an einer Rückseite der Bespannung 79 an oder sind mit einem Abstand dazu positioniert, sodass bei Einnahme einer Sitzposition durch den Nutzer die Bespannung 79 an den Stützflächen 93 anliegt und diese unterstützend für den Nutzer wirken.

In Figur 4a ist eine Seitenansicht der Thoraxstütze 92 gemäß Figur 3 und in Figur 4b eine Ansicht von oben auf die Thoraxstütze 92 dargestellt.

Jede Stützfläche 93 ist unabhängig von der anderen jeweils an einem Gelenk 94 vorgesehen, die mit der Befestigungsplatte 95 verbunden sind. Dadurch ist jede Stützfläche 93 unabhängig von der anderen nachgiebig gestaltet. Alternativ kann jede Stützfläche 93 auch fest beziehungsweise nicht gelenkig gelagert an der Befestigungsplatte 95 vorgesehen sein. Die Befestigungsplatte 95 liegt an dem Steg 78 der Lehnenstruktur 76 an oder umgreift den Steg 78 oder greift in den Steg 78 ein, um die Thoraxstütze 92 daran zu befestigen. Durch ein lösbares Verbindungselement, insbesondere einen Handdrehknauf 96, kann bevorzugt eine Höhenverstellung vorgesehen sein. Alternativ kann auch ein elektrischer Antrieb zur Höhenverstellung der Befestigungsplatte 95 relativ zum Steg 78 vorgesehen sein. Zwischen der Befestigungsplatte 95 und einem Halteelement 89, welches an dem lösbaren Verbindungselement, insbesondere Handdrehknauf, oder dem Antrieb zur Höhenverstellung vorgesehen ist, kann auch ein Gelenk 94 vorgesehen sein.

Die Stützflächen 93 sind parallelogrammförmig ausgestaltet. Diese Ausrichtung der Stützflächen 93 zueinander weisen eine V-förmige Aufweitung bis zu einem oberen Rand 97 auf. Dieser obere Rand 97 und eine außenliegende Seitenkante 98 der jeweiligen Stützfläche 93 treffen sich in einem oberen Eckbereich in einem Winkel von kleiner 90°.

Die Stützflächen 93 sind bevorzugt vollflächig ausgebildet. Im Querschnitt gesehen können diese in der Dicke nach außen, vorzugsweise zu zumindest einer äußeren Seitenkante der Stützfläche 93, hin geringfügig zunehmen. Insbesondere können die Stützflächen 93 aus seinem Schaumstoffmaterial ausgebildet sein. Auch können Fluidkissen mit einer gel- oder gasförmigen Füllung vorgesehen sein. Die Stützflächen 93 umfassen bevorzugt einen Träger, insbesondere eine Halteplatte, an welchen das Schaumstoffmaterial, das zumindest eine Fluidkissen oder dergleichen dauerhaft oder austauschbar befestigt sind.

Die Stützflächen 93 können an der Befestigungsplatte 95 montiert, aufgesteckt und/oder eingeklipst werden. Halteplatten für die Stützflächen 93 und die Befestigungsplatte 95 können auch einteilig ausgebildet sein.

Die zueinander angeordneten Stützflächen 93 weisen bevorzugt eine schmetterlingsförmige Kontur auf.

In Figur 5 ist eine schematische Seitenansicht auf eine alternative Ausführungsform der Thoraxstütze 92 dargestellt. Bei dieser Thoraxstütze 92 ist vorgesehen, dass die Stützflächen 93 jeweils getrennt zueinander an einer gemeinsamen Befestigungsplatte 95 vorgesehen sind. Zwischen den Stützflächen 93 ist ein Abstand vorgesehen, der geringfügig breiter als eine Wirbelsäule ist, so dass die Stützflächen 93 an den Brustwirbeln angreifen, jedoch nicht an der Wirbelsäule bei einem aufrechten Sitzen. Die Befestigungsplatte 95 kann in der Geometrie oder Form an die Geometrie der Stützfläche 93 angepasst sein, wobei die Flächenabschnitte der Befestigungsplatte 95, die an der Rückseite der Stützfläche 93 anliegen, bevorzugt kleiner bzw. gegenüber den äußeren Rändern der Stützflächen 93 zurückversetzt sind.

Bei dieser in Figur 5 dargestellten Ausführungsform können die Stützflächen 93 unmittelbar an der Befestigungsplatte 95 anliegen. In einem solchen Fall kann zwischen dem Halteelement 89 und der Befestigungsplatte 95 ein Gelenk 84 vorgesehen sein, so dass die Befestigungsplatte 95 gegenüber dem Steg 78 taumelnd gelagert ist.

In Figur 6 ist eine Ansicht von vorne auf eine weitere Ausführungsform der Drehanordnung 35 mit der vorbeschriebenen Rückenlehne 57 und Thoraxstütze 92 dargestellt. Die Figur 7 zeigt eine Seitenansicht, die Figur 8 eine Ansicht von hinten auf die Figur 9 eine perspektivische Ansicht der Drehanordnung 35 gemäß Figur 6.

Diese Drehanordnung 35 umfasst eine Tragstruktur 54, welche als geschlossener Tragrahmen 41 ausgebildet ist. Der Tragrahmen 41 weist bevorzugt aus Profilen ausgebildete Säulen 61, 62 auf. Diese können gebogen sein. Insbesondere sind Leichtbauprofile vorgesehen. Diese seitlich sich entlang des Fahrzeugsitzes 12 erstreckenden Säulen 61, 62 gehen in ein gemeinsames Drehlager 66 an der unteren Anschlussstelle 18 über. Die Säulen 61, 62 gehen an der oberen Anschlussstelle 19 in einen Querträger 102 über, an welchem ein oberes Drehlager 67 der oberen Anschlussstelle 19 vorgesehen ist. Alternativ können die Säulen 61, 62 auch in ein gemeinsames Drehlager 67 an der oberen Anschlussstelle 17 übergehen. Dieses Drehlager 66, 67 ist ortsfest am Führerstand vorgesehen.

Die Säulen 61, 62 bilden einen geschlossenen Tragrahmen 41. Dieser Tragrahmen 41 kann von vorne gesehen eine ovalförmige Kontur aufweisen. Ausgehend von der unteren Anschlussstelle 18 weiten sich die Säulen 61, 62 auf und gehen in einen Sitzbereich 101 über. In diesem verlaufen die Säulen 61, 62 parallel. Der Sitzbereich 101 erstreckt sich zumindest von der Sitzfläche 57 bis zum oberen Ende der Rückenlehne 56 oder bis zur Kopfstütze 59. Die Säulen 61, 62 laufen im mittleren Bereich des Tragrahmens 41 parallel. Dadurch kann die Sitzfläche 67 jeweils seitlich an den Säulen 61, 62 aufgenommen sein. Insbesondere ist die Sitzfläche 57 höhenverstellbar entlang den Säulen 61, 62. Die parallelen Abschnitte der Säulen 61, 62 sind bevorzugt seitlich zur Sitzfläche 57 angeordnet. Bevorzugt sind die Säulen 61, 62 mit der Sitzfläche 57 im hinteren seitlichen Bereich der Sitzfläche 57, vorzugsweise durch Führungselemente, verbunden.

Im oberen Bereich des Tragrahmens 41 verlaufen die Säulen 61, 62 ausgehend von den parallelen Abschnitten der Säulen 61, 62 aufeinander zugeneigt. Bevorzugt können die oberen Enden der Säulen 61, 62 in ein oberes Drehlager 67 übergehen oder an dem Querträger 102 befestigt sein.

Der Tragrahmen 41 ist ausgehend von dem unteren Drehlager 66 gegenüber der gemeinsamen Achse 19 in einer Seitenansicht auf die Tragstruktur 54 geneigt. Die Neigung des unteren Abschnitts der Säulen 61, 62 und der parallelen Abschnitte der Säulen 61, 62 erstreckt sich bevorzugt bis zur Höhe der Kopfstütze 59. Diese Neigung erstreckt sich bevorzugt vom unteren Ende eines Fußbereiches 105 oder einer unteren Anschlussstelle 18 bis zum oberen Ende des Sitzbereiches 101. Das obere Ende des Sitzbereiches 101 kann der obere Abschluss der Rückenlehne 56 sein oder die Kopfstütze 59 mit umfassen. Daran anschließend folgt bevorzugt eine Krümmung 103, wodurch die oberen Abschnitte der Säulen 61, 62 entgegengesetzt zum unteren Teil der Säulen 61, 62 geneigt sind, um in die obere Anschlussstelle 18 überzugehen.

Bei dieser Ausführungsform ist zwischen der Sitzfläche 57 und dem Drehlager 66 eine Dämpfungseinrichtung 68 vorgesehen. Diese Dämpfungseinrichtung 68 ist bevorzugt in der Höhe zum Drehlager 66 verstellbar. Zwischen dem Drehlager 66 und der Dämpfungseinrichtung 68 ist ein erstes Gelenk 69 vorgesehen. Gegenüberliegend ist ein zweites Gelenk 71 vorgesehen, welches die Dämpfungseinrichtung 68 mit der Sitzfläche 57, insbesondere einem Sitzskelett 63 der Sitzfläche 57, verbindet. Das zweite Gelenk 71 kann als ein sogenanntes Dondola-Gelenk ausgebildet sein. Bevorzugt ist das zweite Gelenk 71 in alle Raumrichtungen auslenkbar. Dadurch kann die Sitzfläche 57 taumelnd zur Dämpfungseinrichtung 68 gelagert sein.

Des Weiteren ist bevorzugt die Sitzfläche 57 längsverschieblich und/oder in der Neigung einstellbar zum Sitzskelett 63 angeordnet. Diese Längsverschieblichkeit ist durch den Pfeil 73 in Figur 11 dargestellt und wird durch eine Führung ermöglicht. Diese kann als eine stufenlose oder eine mit Rastpunkten versehene Führung ausgebildet sein.

Die Sitzfläche 57 ist gemäß der Ausführungsform in den Figuren 9 bis 12 auch seitlich über eine Führung 74 an den Säulen 61, 62 des Tragrahmens 41 geführt. Die Führung 74 kann als eine separate Führungsschiene an den Säulen 61, 62 vorgesehen sein. Alternativ können die Säulen 61, 62 eine Profilierung aufweisen, in welcher die Führungsschiene integriert ist. Bevorzugt sind am Sitzskelett 63 der Sitzfläche 57 Führungselemente vorgesehen, die in die Führungsschiene der Führung 74 an den Säulen 61, 62 eingreifen.

Der Sitz 12 umfasst bevorzugt die Rückenlehne 56. Diese kann gemäß einer ersten Ausführungsform mit der Sitzfläche 57 gekoppelt sein. Bei einer Höhenverstellung der Sitzfläche 57 wird automatisch die Rückenlehne 56 verstellt. Sofern die Rückenlehne 56 mit der Sitzfläche gekoppelt ist, insbesondere über einen Anschlussabschnitt 60, kann die Rückenlehne 56 ohne Führung zu den Säulen 61, 62 vorgesehen sein. Dies ermöglicht einen großen Verstellbereich für die Rückenlehne 56.

Bevorzugt ist die Rückenlehne 56 entkoppelt von der Sitzfläche 57. In diesem Fall ist die Rückenlehne 56 ebenfalls mit einer Führung 74 an den Säulen 61, 62 geführt. Die Rückenlehne 56 kann unabhängig von der Sitzfläche 57 einstellbar sein. Dadurch kann eine individuelle Anpassung an unterschiedlich große Personen erfolgen.

In Figur 10 ist beispielhaft ein Stuhl 14 dargestellt. Dieser Stuhl 14 umfasst die Rückenlehne 56 gemäß den Figuren 1 bis 3. An dieser Rückenlehne 56 ist bevorzugt die Thoraxstütze 92 gemäß einer der vorbeschriebenen Ausführungsformen vorgesehen. Über einen Anschlussabschnitt 60 am bionischen Skelett 76 ist die Rückenlehne 56 an einer Sitzfläche 57 oder einem Sitzskelett 63 aufgenommen. Bevorzugt kann die Anbindung zwischen dem Anschlussabschnitt 60 und dem Sitzskelett 63 bzw. der Sitzfläche 57 gelenkig sein, so dass die Rückenlehne 56 nach hinten schwenkbar ist. Bevorzugt kann die Kraft zur Auslenkung der Rückenlehne 56 nach hinten einstellbar sein. Auch kann die Rückenlehne 56 fest arretiert in einer definierten Position zur Sitzfläche 57 über eine nicht näher dargestellte Verriegelung positionierbar sein. Ergänzend können benachbart zur Sitzfläche 57 Armlehnen 81 und/oder eine Kopfstütze 59 vorgesehen sein.

Dieser Stuhl 14 weist beispielsweise ein Fahrgestell 99, insbesondere Laufrollen, auf. Zwischen dem Fahrgestell 99 und der Sitzfläche 57 bzw. dem Sitzskelett 63 ist eine Dämpfungseinrichtung 68 vorgesehen. Gleichzeitig umfasst diese eine Höhenverstellung.

In Figur 11 ist eine perspektivische Ansicht einer erfindungsgemäßen Ausführungsform eines Stuhls 14 zu Figur 10 dargestellt. Diese Ausführungsform weicht in der Ausgestaltung der Thoraxstütze 92 von der Ausführungsform gemäß Figur 10 ab. Bei dieser Thoraxstütze 92 gemäß Figur 11 sind zwei Stützflächen 93 vorgesehen, welche gegenüber der Ausführungsform in Figur 10 jeweils vergrößerte Stützflächen 93 aufweisen. Die Stützflächen 93 sind beide an einer Stützflächenaufnahme 105 angeordnet. Diese Stützflächenaufnahme 105 ist beispielsweise einteilig und vorzugsweise plattenförmig ausgebildet. Diese kann eine Aussparung 106 aufweisen, so dass Teile der Stützflächen 93 unmittelbar an der Stützflächenaufnahme 105 anliegen und weitere Teile der Stützflächen 93 die Aussparung 106 überspannen und/oder sich seitlich außerhalb der Stützflächenaufnahme 105 erstrecken. Insbesondere weist eine solche Aussparung 106 den Vorteil auf, dass die Stützflächenaufnahme 105 ein geringeres Gewicht umfasst. Auch kann die Luftzirkulation bei dieser Thoraxstütze 92 verbessert sein.

Diese Stützflächenaufnahme 105 kann über zumindest ein Gelenk mit der Befestigungsplatte 95 verbunden sein. Auch kann diese Stützflächenaufnahme 105 unmittelbar an der Befestigungsplatte 95 angebracht sein. Die Befestigungsplatte 95 kann gemäß den vorbeschriebenen Ausführungsformen an der Lehnenstruktur 76 befestigt oder mit dieser verbunden sein.

Im Ausführungsbeispiel gemäß Figur 11 sind die Stützflächen 93 jeweils aus einem Fluidkissen gebildet. Alternativ kann die Stützfläche 93 auch aus mehreren Fluidkissen bestehen. Das Füllmedium und/oder der Füllgrad kann von Fluidkissen zu Fluidkissen abweichen. Auch kann eine einheitliche Verwendung des Fluidmaterials und des Fülldruckes verwendet werden.

Durch die vorbeschriebenen Ausführungsformen der Thoraxstütze 92 kann eine Entlastung der Wirbelsäule beim Sitzen erzielt werden. Diese Thoraxstütze 92 weist gegenüber Lordosestützen den Vorteil auf, dass eine bessere Entlastung der Wirbelsäule erzielt wird. Die Thoraxstütze 92, welche den Bereich des Brustkorbes unterstützt, bewirkt eine Vergrößerung des Wirbelkanals, Entlastung der kleinen Wirbelgelenke und eine Vergrößerung der Nervenaustrittslöcher der Lendenwirbelsäule, wodurch eine Vermeidung von Überlastung und Schmerzen beim Sitzen, insbesondere beim Autofahren, ermöglicht wird.

Die Thoraxstütze 92 kann an verschiedene Arten von Stühlen angebracht sein, wie beispielsweise einem Bürostuhl, einem Esszimmerstuhl oder dergleichen.

## Patentansprüche

1. Rückenlehne, insbesondere für einen Sitz (12) oder einen Stuhl (14), mit einer Lehnenstruktur (76), welche eine Bespannung (79) oder eine Bepolsterung aufnimmt, die zumindest eine Rückenlehnenfläche bilden, und mit einer Thoraxstütze (92), die zwei voneinander getrennt ausgebildete plattenförmige Stützflächen (93) aufweist, und in der Geometrie spiegelbildlich zu einer Längserstreckung der Thoraxstütze (92) ausgebildet sind und mit einer Befestigungsplatte (95), die mit der Lehnenstruktur (76) verbunden ist, **dadurch gekennzeichnet, dass** die Stützflächen (93) an einer Stützflächenaufnahme (105) vorgesehen sind, welche gelenkig oder fest mit der Befestigungsplatte (95) verbunden ist und dass die Stützflächenaufnahme (105) in der Fläche größer als die Befestigungsplatte (95) ausgebildet ist.

2. Rückenlehne nach Anspruch 1, **dadurch gekennzeichnet, dass** die Stützflächen (93) der Thoraxstütze (92) einzeln oder gemeinsam in der Höhe zur Lehnenstruktur (76) und/oder im Abstand zueinander einstellbar sind.

3. Rückenlehne nach einem der vorhergehenden Ansprüche, **dadurch gekennzeichnet, dass** jede Stützfläche (93) mit einem Gelenk (94) an einer gemeinsamen Befestigungsplatte (95) vorgesehen ist, die mit der Lehnenstruktur (76) gekoppelt ist, oder dass die Stützflächen (93) mit Abstand zueinander unmittelbar an einer gemeinsamen Befestigungsplatte (95) vorgesehen sind, die mit der Lehnenstruktur (76) gekoppelt ist.

4. Rückenlehne nach Anspruch 1, **dadurch gekennzeichnet, dass** die Stützflächenaufnahme (105) plattenförmig ausgebildet ist und vorzugsweise eine Aussparung (106) umfasst, sodass Abschnitte der Stützflächen (93) unmittelbar an der Stützflächenaufnahme (105) anliegen oder durch jeweils Gelenk an der Stützflächenaufnahme (105) befestigt sind und diese überdecken, und weitere Abschnitte der Stützflächen (93) die Aussparung (106) teilweise überspannen und/oder sich seitlich außerhalb der Stützflächenaufnahme (105) erstrecken.

5. Rückenlehne nach Anspruch 3, **dadurch gekennzeichnet, dass** zwischen der Befestigungsplatte (95) und einem Halteelement (89), welches mit der Lehnenstruktur (78) verbunden ist, zumindest ein Gelenk (94) vorgesehen ist oder dass die Befestigungsplatte (95) fest mit einem Halteelement (89), welches mit der Lehnenstruktur (78), vorzugsweise zur Höhenverstellung, verbunden ist, angeordnet ist.

6. Rückenlehne nach einem der vorhergehenden Ansprüche, **dadurch gekennzeichnet, dass** die Stützfläche (93) eine parallelogrammförmige oder ovale Grundform aufweist, wobei zwischen den zwei einander zugeordneten Stützflächen (93) zum Schulterbereich weisend eine V-förmige Aufweitung oder eine V-förmig gerundete Aufweitung ausgebildet ist.

7. Rückenlehne nach einem der vorhergehenden Ansprüche, **dadurch gekennzeichnet, dass** die Stützflächen (93) aus einem Schaumstoffmaterial bestehen oder durch zumindest ein Fluidkissen ausgebildet sind.

8. Rückenlehne nach einem der vorhergehenden Ansprüche, **dadurch gekennzeichnet, dass** die Stützflächen (93) der Thoraxstütze (92) an einer Rückseite der Bespannung (79) oder an der Rückseite der Bepolsterung anliegen oder dass die Stützflächen (93) der Thoraxstütze (92) innerhalb einer Bepolsterung vorgesehen sind.

9. Rückenlehne nach einen der vorhergehenden Ansprüche, **dadurch gekennzeichnet, dass** die Lehnenstruktur (76) als eine Rahmenkonstruktion oder als ein bionisches Skelett ausgebildet ist, und die als bionisches Skelett ausgebildete Lehnenstruktur (76) einen in vertikaler Richtung verlaufenden Steg (78) aufweist, der an seinem oberen Ende seitlich abstehende Flügel (83) als Schulterstütze und im mittleren Bereich seitlich abstehende Flügel (77) als Brustwirbelstütze aufweist.

10. Rückenlehne nach Anspruch 9, **dadurch gekennzeichnet, dass** im unteren Bereich des zumindest einen, in vertikaler Richtung verlaufenden Steges (78) seitlich abstehende Flügel (85) als Stütze im Übergang von der Lendenwirbelsäule zur Brustwirbelsäule vorgesehen sind.

11. Rückenlehne nach Anspruch 9, **dadurch gekennzeichnet, dass** der zumindest eine in vertikaler Richtung verlaufende Steg (78) im Lendenwirbelbereich endet.

12. Rückenlehne nach einem der Ansprüche 9 bis 11, **dadurch gekennzeichnet, dass** der Steg (78) an den Lendenwirbelbereich anschließend einen Anschlussabschnitt (60) aufweist, der an eine Sitzfläche (57) ankoppelbar oder unmittelbar mit der Sitzfläche (57) verbunden ist oder in die Stützfläche (57) übergeht.

13. Rückenlehne nach einem der Ansprüche 9 bis 12, **dadurch gekennzeichnet, dass** die Flügel (77, 83, 85) paarweise und einander gegenüberliegend am Steg (78) vorgesehen sind und vorzugsweise einen geraden oder gekrümmten Verlauf aufweisen.

14. Rückenlehne nach einem der Ansprüche 9 bis 13, **dadurch gekennzeichnet, dass** das bionische Skelett (76) aus einem Faserverbundwerkstoff hergestellt ist.

15. Rückenlehne nach einem der Ansprüche 9 bis 14, **dadurch gekennzeichnet, dass** an einem äußeren Ende des mittleren Flügels (77) Befestigungs- und/oder Führungselemente vorgesehen sind, durch welche das bionische Skelett (76) in einer Tragstruktur (54) einer Fahrgastzelle angeordnet und vorzugsweise in der Höhe einstellbar ist, und/oder dass an einem unteren Ende des zumindest einen in vertikaler Richtung verlaufenden Steges (78) ein Anschlussabschnitt (60) vorgesehen ist, durch welchen das bionische Skelett (76) mit einer Sitzfläche (57) oder einem Sitzskelett (63) verbunden ist.

## Claims

1. A seat back, in particular for a seat (12) or a chair (14), including a seat back structure (76) which receives a covering (79) or an upholstery forming at least one seat back surface, and including a thoracic support (92) which has two plate-shaped supporting surfaces (93) that are realised separately from each other and, as to their geometry, are arranged in a mirror-inverted manner with respect to a longitudinal extension of the thoracic support (92), and including a mounting plate (95) which is connected with the seat back structure (76), **characterised in that** the supporting surfaces (93) are provided on a supporting surface retainer (105) which is fixedly or articulately connected with the mounting plate (95), and **in that** the supporting surface retainer (105) has a surface greater than that of the mounting plate (95).

2. The seat back as claimed in claim 1, **characterised in that** the supporting surfaces (93) of the thoracic support (92) are adjustable individually or in conjunction with each other in their height with respect to the seat back structure (76) and/or with respect to their distance from each other.

3. The seat back as claimed in any of the preceding claims, **characterised in that** each supporting surface (93) is provided, by means of a joint (94), on a common mounting plate (95) which is coupled with the seat back structure (76), or **in that** the supporting surfaces (93) are provided, at a given distance from each other, directly on a common mounting plate (95) which is coupled with the seat back structure (76).

4. The seat back as claimed in claim 1, **characterised in that** the supporting surface retainer (105) is realised in a plate-shaped manner and preferably comprises a recess (106), such that portions of the supporting surfaces (93) directly abut the supporting surface retainer (105) or are respectively fastened to said supporting surface retainer (105) by means of a joint and cover said retainer, and such that further portions of the supporting surfaces (93) partially span the recess (106) and/or extend laterally outside the supporting surface retainer (105).

5. The seat back as claimed in claim 3, **characterised in that** at least one joint (94) is provided between the mounting plate (95) and the retention member (89) that is connected with the seat back structure (78) or **in that** the mounting plate (95) is fixedly attached to a retention member (89) which is connected with the seat back structure (78), preferably so for the purpose of height adjustment.

6. The seat back as claimed in any of the preceding claims, **characterised in that** the supporting surface (93) has a parallelogram-shaped or oval basic form, with a V-shaped widening or a V-shaped, rounded widening pointing towards the shoulder region being formed between the two supporting surfaces (93) associated with each other.

7. The seat back as claimed in any of the preceding claims, **characterised in that** the supporting surfaces (93) consist of a foam material or are formed by at least one fluid pillow.

8. The seat back as claimed in any of the preceding claims, **characterised in that** the supporting surfaces (93) of the thoracic support (92) abut on a rear side of the covering (79) or on the rear side of the upholstery, or **in that** the supporting surfaces (93) of the thoracic support (92) are provided within a piece of upholstery.

9. The seat back as claimed in any of the preceding claims, **characterised in that** the seat back structure (76) is realised in the form of a frame construction or of a bionic skeleton and **in that** the seat back structure (76) shaped in the form of a bionic skeleton has a land portion (78) extending in a vertical direction which has laterally protruding blades (83) formed in the upper end thereof and serving as a shoulder support and laterally protruding blades (77) formed in the central region thereof and serving as a thoracic support.

10. The seat back as claimed in claim 9, **characterised in that** in the lower region of the at least one land portion (78) extending in a vertical direction, laterally protruding blades (85) are provided as a support in the transition region between the lumbar spine and the thoracic spine.

11. The seat back as claimed in claim 9, **characterised in that** said at least one land portion (78) extending in a vertical direction ends in the lumbar region.

12. The seat back as claimed in any one of claims 9 to 11, **characterised in that** following the lumbar spine, the land portion (78) has an attachment portion (60) which is attachable to a seat bottom (57) or is directly connected with said seat bottom (57) or transitions into said seat bottom (57).

13. The seat back as claimed in any one of claims 9 to 12, **characterised in that** the blades (77, 83, 85) are provided in pairs and are respectively disposed opposite to each other on the land portion (78) and **in that** they preferably follow a straight or curved course.

14. The seat back as claimed in any one of claims 9 to 13, **characterised in that** the bionic skeleton (76) is made of a fibre composite material.

15. The seat back as claimed in any one of claims 9 to 14, **characterised in that** on an outer end of the central blade (77), fastening elements and/or guide elements are provided by means of which the bionic skeleton (76) is disposed in a support structure (54) of a passenger compartment and may preferably be height-adjustable, and/or **in that** on a lower end of the at least one land portion (78) extending in a vertical direction, an attachment portion (60) is provided by means of which the bionic skeleton (76) is connected with a seat bottom (57) or a seat skeleton (63).

## Revendications

1. Dossier, en particulier pour un siège (12) ou une chaise (14), pourvu d'une structure de dossier (76) qui reçoit un revêtement (79) ou un rembourrage qui forme au moins une surface de dossier, et pourvu d'un soutien thoracique (92) qui présente deux surfaces d'appui (93) en forme de plaque qui sont séparées l'une de l'autre et qui, du point de vue géométrique, sont construites en miroir par rapport à une extension longitudinale du soutien thoracique (92), et pourvu d'une plaque de fixation (95) qui est assemblée à la structure de dossier (76), **caractérisé en ce que** les surfaces d'appui (93) sont prévues sur une réception de surface d'appui (105) qui est assemblée à la plaque de fixation (95) de manière articulée ou de manière fixe, et **en ce que** la réception de surface d'appui (105) est réalisée de manière à présenter une surface supérieure à celle de la plaque de fixation (95).

2. Dossier selon la revendication 1, **caractérisé en ce que** les surfaces d'appui (93) du soutien thoracique (92) peuvent être déplacées individuellement ou conjointement de manière à régler leur hauteur par rapport à la structure de dossier (76) et/ou la distance qui les sépare l'une de l'autre.

3. Dossier selon l'une quelconque des revendications précédentes, **caractérisé en ce que** chaque surface d'appui (93) est disposée, à l'aide d'une articulation (94), sur une plaque de fixation commune (95) qui est couplée à la structure de dossier (76), ou **en ce que** les surfaces d'appui (93) sont prévues à distance l'une de l'autre, directement sur une plaque de fixation commune (95) qui est couplée à la structure de dossier (76).

4. Dossier selon la revendication 1, **caractérisé en ce que** la réception de surface d'appui (105) est réalisée en forme de plaque et comprend de préférence un évidement (106) de sorte que des zones des surfaces d'appui (93) reposent directement contre la réception de surface d'appui (105) ou sont fixées respectivement à l'aide d'une articulation à la réception de surface d'appui (105) et la recouvrent, et que d'autres zones des surfaces d'appui (93) recouvrent partiellement l'évidement (106) et/ou s'étendent latéralement à l'extérieur de la réception de surface d'appui (105).

5. Dossier selon la revendication 3, **caractérisé en ce qu'**au moins une articulation (94) est prévue entre la plaque de fixation (95) et un élément de retenue (89) qui est assemblé à la structure de dossier (78) ou **en ce que** la plaque de fixation (95) est agencée de manière fixe à un élément de retenue (89) qui est assemblé à la structure de dossier (78), de préférence pour le réglage en hauteur.

6. Dossier selon l'une quelconque des revendications précédentes, **caractérisé en ce que** la surface d'appui (93) présente une forme de base ovale ou en forme de parallélogramme, entre les deux surfaces d'appui (93) associées étant formé un évasement en V ou un évasement arrondi en V tourné vers la zone des épaules.

7. Dossier selon l'une quelconque des revendications précédentes, **caractérisé en ce que** les surfaces d'appui (93) sont formées en un matériau en mousse ou par au moins un coussin fluide.

8. Dossier selon l'une quelconque des revendications précédentes, **caractérisé en ce que** les surfaces d'appui (93) du soutien thoracique (92) reposent contre une face arrière du revêtement (79) ou contre la face arrière du rembourrage ou **en ce que** les surfaces d'appui (93) du soutien thoracique (92) sont prévues à l'intérieur d'un rembourrage.

9. Dossier selon l'une quelconque des revendications précédentes, **caractérisé en ce que** la structure de dossier (76) est réalisée en tant que construction en forme de cadre ou en tant que squelette bionique, et **en ce que** la structure de dossier (76) réalisé en tant que squelette bionique présente un montant (78) s'étendant en sens vertical lequel présente, à son extrémité supérieure, des ailettes (83) qui font saillie latéralement en tant que soutien d'épaule et, dans la zone centrale, des ailettes (77) faisant saillie latéralement en tant que soutien thoracique.

10. Dossier selon la revendication 9, **caractérisé en ce que** dans la partie inférieure dudit au moins un montant (78) qui s'étend en sens vertical sont prévues, en tant que soutien dans la zone de transition entre la colonne lombaire et la colonne thoracique, des ailettes (85) faisant saillie de manière latérale.

11. Dossier selon la revendication 9, **caractérisé en ce que** ledit au moins un montant (78) qui s'étend en sens vertical aboutit dans la zone lombaire.

12. Dossier selon l'une quelconque des revendications 9 à 11, **caractérisé en ce que** le montant (78) présente, de manière contiguë à la zone lombaire, une partie de raccordement (60) qui peut être couplée à une assise (57) ou qui est assemblée directement à l'assise (57) ou qui se situe dans le prolongement de ladite assise (57).

13. Dossier selon l'une quelconque des revendications 9 à 12, **caractérisé en ce que** les ailettes (77, 83, 85) sont prévues sur le montant (78) en étant disposées par paire et à l'opposé l'une de l'autre, et présentent de préférence un tracé rectiligne ou incurvé.

14. Dossier selon l'une quelconque des revendications 9 à 13, **caractérisé en ce que** le squelette bionique (76) est réalisé en un composite de fibres.

15. Dossier selon l'une quelconque des revendications 9 à 14, **caractérisé en ce qu'**à une extrémité extérieure de l'ailette centrale (77) sont prévus des éléments de fixation et/ou de guidage grâce auxquels le squelette bionique (76) est disposé dans une structure porteuse (54) d'un habitacle et peut être de préférence réglé en hauteur, et/ou **en ce qu'**à une extrémité inférieure dudit au moins un montant (78) qui s'étend en sens vertical est prévue une partie de raccordement (60) grâce à laquelle le squelette bionique est assemblé à une assise (57) ou à un squelette d'assise (63).
